# FASCICULE DE BREVET EUROPEEN

(11) **EP 1 476 349 B1**
(45) Date de publication et mention de la délivrance du brevet: **22.06.2005**
(21) Numéro de dépôt: 03717414.1
(22) Date de dépôt: 18.02.2003
(51) Int. Cl.: B63B 15/00

(54) **PERFECTIONNEMENTS APPORTES AUX MATS EN CARBONE**
VERBESSERUNGEN AN KOHLENSTOFFFASERMASTEN
IMPROVEMENTS TO CARBON MASTS

(30) Priorité: 20.02.2002 FR 0202168
(43) Date de publication de la demande: 17.11.2004
(73) Titulaire: Finot, Jean-Marie, 78350 Jouy-en-Josas (FR)
(72) Inventeur: Finot, Jean-Marie, 78350 Jouy-en-Josas (FR)
(74) Mandataire: Michardière, Bernard
(86) Numéro de dépôt international: PCT/FR2003/000537
(87) Numéro de publication internationale: WO 2003/070558

(56) Documents cités:
- US-A- 4 230 060
- US-A- 4 905 620
- US-A- 5 617 807

## Description

La présente invention est relative à des perfectionnements apportés aux mâts stratifiés en carbone destinés à des voiliers. L'invention s'applique notamment aux mâts réalisés à partir de tubes en matériau pré-imprégné, fabriqués par enroulement filamentaire ou par pultrusion.

Les mâts en carbone actuellement réalisés mettent en oeuvre des techniques utilisées avec les mâts en alliage léger pour la fixation des différentes ferrures sur lesquelles sont montées les pièces d'accrochage équipant ces mâts. Ainsi, ces ferrures, réalisées généralement en métal, sont rapportées à l'aide de rivets sur des tubes préalablement fabriqués.

Sur les bateaux de pointe, c'est-à-dire destinés à la compétition, les pièces d'accrochage, notamment des barres de flèches et des haubans, sont réalisées en matériau stratifié, directement sur le tube constituant le mât, ce qui constitue une technique artisanale difficile à mettre en oeuvre et très coûteuse.

La présente invention se propose de s'affranchir des inconvénients des techniques actuellement mises en oeuvre pour la fabrication des mâts en carbone, de façon à obtenir des mâts étanches permettant d'accroître la stabilité du bateau aux grands angles de gîte et donc la sécurité, tout en facilitant la fabrication et le montage. Selon la technique apportée par l'invention, le tube du mât n'est pas percé, ce qui permet de ne pas réduire la résistance du mât (les trous pratiqués dans le tube du mât diminuent la résistance du matériau composite constituant le tube de 25 à 50%) et les différentes pièces et ferrures sont conçues et fixées sur le mât de façon à contribuer à assurer l'étanchéité du mât.

En conséquence, la présente invention concerne un mât en carbone réalisé à partir d'un tube, notamment en matériau pré-imprégné, fabriqué par enroulement filamentaire ou par pultrusion, qui est caractérisé en ce que le tube constituant le mât est maintenu étanche en y fixant par collage les pièces d'accrochage des différents éléments équipant le mât et notamment le haubannage et le support des barres de flèches, et en réalisant de façon étanche la tête de mât, la pièce d'étambrai et le support de mât, ces différentes pièces d'accrochage étant réalisées de manière à contribuer à assurer l'étanchéité du mât.

Selon une caractéristique de la présente invention, les différentes pièces d'accrochage comportent une ferrure en fer à cheval conçue de façon à venir s'appliquer contre les parois du tube constituant le mât, en épousant ces dernières, la mise en place de cette ferrure étant réalisée à l'aide d'une pince et sa fixation sur le profil étant assurée par collage.

Selon la présente invention, le collage des pièces d'accrochage sur le tube en carbone constituant le profil du mât s'effectue par injection de colle au travers de canaux prévus dans lesdites pièces.

D'autres caractéristiques et avantages de la présente invention ressortiront de la description faite ci-après, en référence aux dessins annexés qui en illustrent des exemples de réalisation dépourvus de tout caractère limitatif. Sur les dessins :
- la figure 1a est une vue en coupe par un plan horizontal d'un tube de mât en carbone auquel s'applique la présente invention ;
- les figures 1b à 1h sont des vues destinées à illustrer la mise en place dans le tube, des moyens prévus pour protéger les drisses ;
- la figure 1i est une vue similaire à la figure 1a représentant le mât avec son rail sur lequel circulent les chariots de la grand'voile et qui, par ailleurs, peut recevoir la ferrure de vit de mulet ;
- la figure 2 représente, en élévation latérale, un bateau équipé d'un mât sur lequel on a identifié les différentes ferrures ;
- les figures 3a à 3d illustrent la fabrication des pièces d'accrochage ;
- la figure 4 est une vue en plan représentant la pince mise en oeuvre selon l'invention pour positionner les pièces d'accrochage sur le tube constituant le mât ;
- les figures 5a à 5d sont des vues partielles illustrant un mode de réalisation d'un système d'accrochage d'étai ou de prise de spinnaker ;
- les figures 6a et 6b sont respectivement des vues en élévation latérale et en plan des pièces réalisées selon l'invention pour l'accrochage de l'étai et des haubans ;
- les figures 7a et 7b sont respectivement des vues en élévation latérale et en plan des pièces qui, selon l'invention, portent les haubans ainsi que les supports de barres de flèches ;
- les figures 8a à 8c illustrent un autre exemple de réalisation de la pièce qui, selon l'invention, supporte les barres de flèches et les haubans ;
- les figures 9a à 9d illustrent un exemple de réalisation de la tête de mât étanche équipant le mât selon l'invention ;
- les figures 10a et 10b représentent un exemple de réalisation d'une pièce d'étambrai équipant le mât objet de l'invention.
- les figures 11a à 11d illustrent un premier exemple de réalisation d'un support de mât selon l'invention, et
- les figures 12a à 12c illustrent un autre exemple de réalisation du support de mât ;

On se réfère en premier lieu aux figures 1a-1i et à la figure 2.

La figure 1a représente, en coupe horizontale, un tube à partir duquel est réalisé le mât selon l'invention. Ce tube 1 en carbone peut être fabriqué en mettant en oeuvre la technique connue dite de pultrusion. I1 est constitué par 65 à 75% de fibres unidirectionnelles à 0°, entourées de deux couches de fibres à plus ou moins 45°. Une couche à 0° peut en outre être placée à l'extérieur afin de favoriser le frottement. Le profil ainsi réalisé comporte un rail 2 pour les chariots équipant la grand'voile. Ce rail 2 peut être renforcé à l'abrasion à l'aide d'une tôle préformée en tout matériau présentant une dureté suffisante, tel que notamment de l'aluminium, de l'acier inoxydable ou du titane. Cette tôle préformée peut être maintenue sur le rail par simple pression ou bien à l'aide d'un collage. Ce rail 2 peut également recevoir le vit de mulet supportant la bôme.

Sur la partie arrière du profil de ce tube 1 et à l'intérieur de celui-ci (figure 1b), on colle un tube en polychlorure de vinyle 3 destiné à recevoir les drisses telles que 4, ce tube pouvant être complété par deux tubes de diamètre plus réduit tels que 5 pour le passage des fils électriques 6 (alimentation des feux, transmission aux instruments des informations des différents capteurs tels qu'anénomètres etc...). Dans la variante illustrée par la figure 1c, ces tubes sont remplacés par une cloison 7 également collée sur les parois internes du profil du mât.

Dans la variante illustrée par la figure 1d, on prévoit un profil extérieur 8 rapporté sur le mât 1 pour assurer la protection des drisses 4 et des fils électriques 6.

Sur les figures 1e à 1h, on a représenté un exemple de mise en place et de fixation du tube 3 recevant les drisses 4. Sur ce tube 3 (figure 1e), on place de façon discontinue, des bandes adhésives double face ou des bandes ou points de colle tels que 9. Le tube 3 (figure 1e) est placé sur un support 10 muni de griffes 11 constituant un berceau de façon à maintenir le tube 3, ce support 10 (figure 1f) est poussé à l'intérieur du profil du mât 1, et lorsque ce tube est à son emplacement correct, on fait tourner le support 10 de manière que le tube 3 vienne se positionner à l'endroit approprié dans le profil du mât 1, en reposant sur les bandes d'adhésif ou les points de colle 9 (figure 1g). On introduit alors une charge 12 à l'intérieur du tube 3 (figure 1h) de manière à assurer la pression nécessaire à la prise du collage du tube 3. En variante ou en outre, la pression de collage peut être assurée à l'aide d'un moyen de charge extérieur 13.

Sur le rail 2, prévu de fabrication sur le tube 1 du mât, peuvent circuler les chariots à billes 14 équipant la grand'voile (figure 1i), ce rail 2 pouvant également recevoir la ferrure de vit de mulet.

On se réfère maintenant à la figure 2 des dessins annexés sur lesquels on a représenté de façon schématique un bateau équipé d'un mât 1 selon l'invention, ce dernier étant pourvu de toutes ses ferrures et pièces d'accrochage contribuant à assurer l'étanchéité et qui seront décrites ultérieurement.

Sur cette figure 2, le mât 1 comporte donc une pièce de tête de mât 15, une ferrure 16 pour l'accrochage du spinnaker, une ferrure 17 pour l'accrochage de l'étai et des haubans, une ferrure 18 pour l'accrochage des barres de flèches, une ferrure 19 pour l'accrochage de la bôme et des ferrures 20 et 21, respectivement d'étambrai et de pied de mât.

Toutes ces pièces sont préfabriquées à la main, soit dans des moules mâles et femelles, soit sur des moules mâles en enroulement robotisé, soit en composite, soit en résine drapée, coulée. Selon la présente invention, ces différentes pièces sont réalisées de façon à contribuer à assurer l'étanchéité du mât sur lequel elles sont maintenues par collage.

On décrira maintenant la fabrication de ces pièces d'accrochage ainsi que leur mode de mise en place sur le profil du mât 1.

On se réfère en premier lieu aux figures 3a à 3d qui illustrent les différentes étapes de fabrication sur lesquelles : les figures 3a et 3c sont des vues en coupe horizontale, la figure 3b est une vue en coupe verticale de la figure 3c et la figure 3d est une vue schématique en plan illustrant l'une des étapes.

Selon la présente invention, on commence par utiliser un profil réel ou simulé destiné à servir de noyau de moule 22, ce noyau pouvant être réalisé en carbone ou en métal, par exemple en aluminium ou en acier. Sur ce moule 22, on positionne un contre-moule 23, de préférence en silicone. Ce contre-moule est armé à l'aide de fibres de verre ou de carbone afin de conserver une certaine rigidité. Dans le moule ainsi obtenu, on drape des tissus extérieurs et intérieurs multidirectionnels tels que 24 (figure 3d) entre lesquels sont mis en place, autour de douilles perdues 25, des fils unidirectionnels destinés à répartir l'effort autour de la pièce. L'ensemble ainsi constitué par les tissus extérieurs, les douilles et les tissus intérieurs, est placé dans le moule en silicone 23 (figures 3b et 3c). Le tout est refermé sur le noyau de moule 22, l'ensemble est mis sous vide et éventuellement placé en étuve ou en autoclave. Avant de refermer le contre-moule 23 sur le noyau de moule 22, on peut placer autour du noyau 22 un film 26 en silicone nervuré de façon à obtenir des canaux au travers desquels s'effectuera le collage de la pièce après mise en place de cette dernière sur le profil du mât 1 ainsi qu'on le décrira ci-après.

Les pièces d'accrochage réalisées comme décrit ci-dessus, présentent des dimensions internes légèrement plus petites que le profil extérieur du mât 1. Elles sont mises en place sur ce profil à l'aide d'un outillage illustré par la figure 4 qui se présente sous la forme d'une pince désignée dans son ensemble par la référence 27. Cette pince 27 s'appuie sur la pièce telle que 29 par l'intermédiaire d'un becquet 28. La pince permet donc de maintenir la pièce d'accrochage ouverte de façon à faciliter son introduction sur le profil du mât 1 et, lorsqu'elle est positionnée en son emplacement prévu, il suffit de relâcher la pression sur les poignées de la pince pour que la pièce 29 trouve précisément sa place sur le mât, sans en bouger. Après cette mise en place, il suffit d'injecter de la colle au travers des trous 30 prévus à cet effet (ces trous étant par exemple obtenus grâce à la mise en place du film en silicone nervuré 26 décrit précédemment).

On se réfère maintenant aux figures 5a à 5d qui illustrent un mode de réalisation de la pièce d'accrochage d'étai ou de prise de spinnaker 16 (voir la figure 2).

La figure 5a est une vue en coupe par un plan horizontal, la figure 5b est une vue en élévation latérale, la figure 5c est une vue en coupe par un plan axial vertical de la figure 5a et la figure 5d illustre un détail de la figure 5b, à échelle agrandie.

Comme on le voit sur ces figures, cette pièce d'accrochage 16 est constituée d'une ferrure en forme de fer à cheval 31 conçue de façon à se positionner sur le mât, en en épousant la forme extérieure de son profil, comme décrit précédemment. Cette pièce est collée sur le mât en mettant en oeuvre la technique décrite ci-dessus et elle reçoit un étrier 32 pour l'ancrage de l'étai et la mise en place des poulies de drisse (voir la figure 5d). Cet étrier 32 est maintenu sur la ferrure 31 à l'aide d'un axe tel que 33, une douille métallique 34 étant interposée entre l'axe 33 et des paliers supports 35 faisant partie intégrante de la ferrure 31. Cette pièce d'accrochage 16 est constituée de fibres unidirectionnelles et multidirectionnelles qui reprennent les efforts s'exerçant sur l'étrier 32 afin de les reporter sur le mât 1. On prévoit des canaux tels que 36 pour l'injection de la colle sur le mât, la colle étant introduite dans les canaux au travers des trous d'injection 37.

Les figures 6a et 6b représentent la ferrure 17 (voir la figure 2) servant à l'accrochage de l'étai et des haubans. Cette pièce 17, comme la pièce 16 précédemment décrite, est constituée d'une ferrure en fer à cheval 38 dont la paroi épouse le profil extérieur du mât 1 et qui comporte deux nervures, respectivement haute 39 et basse 39', qui reçoivent des étriers porte-haubans tels que 40 et 40', ces étriers étant maintenus sur la ferrure 38 à l'aide d'axes d'articulation ainsi qu'on le voit clairement sur les figures 6a et 6b. La mise en place s'effectue à l'aide d'une pince 27 (figure 4) et la fixation est réalisée par collage comme décrit précédemment.

Sur les figures 7a et 7b, on a représenté un exemple de réalisation de la pièce 18 qui, selon l'invention, permet de supporter les barres de flèches et également de porter les haubans. Cette pièce est également constituée d'une ferrure en forme de fer à cheval 41 qui vient se positionner sur le profil extérieur du mât en en épousant la forme. Elle comporte deux nervures 41 et 41' entre lesquelles est interposé un étrier porte-hauban 42 qui s'appuie sur un tube de renfort 43 permettant de reporter l'effort du hauban sur l'étrier 42 à ses parties inférieure et supérieure. Les barres de flèches (dans cet exemple de réalisation, elles sont constituées de deux tubes 44, 44') sont supportées par une douille ovalisée 45, par l'intermédiaire d'une tige filetée 46 soudée sur la douille et sur laquelle vient se visser une autre douille 47 recevant l'extrémité du tube de barres de flèches 44 ou 44'. La mise en place de cette ferrure 18 sur le mât 1 et sa fixation par collage s'effectuent de la manière décrite précédemment.

On se réfère maintenant aux figures 8a à 8c qui illustrent un autre exemple de réalisation de la pièce supportant les barres de flèches et les haubans. Sur ces figures, la figure 8a est une vue en élévation latérale de cette pièce, la figure 8b est une vue en coupe par un plan horizontal et la figure 8c est une vue partielle en élévation frontale.

Dans cet exemple de réalisation, cette pièce est encore constituée d'une ferrure en forme de fer à cheval, composée d'une peau ondulée et nervurée 48. Sur cette peau 48, sont vissées des tiges filetées telles que 49 à l'extrémité desquelles est prévue une sphère 50. Sur cette sphère 50, vient s'appuyer une portée sphérique telle que 51 prévue à l'extrémité de chaque barre de flèche telle que 52. Cette portée sphérique 51 peut s'enfiler sur la sphère 50 grâce à un système dit quart de tour. Ainsi, la portée sphérique 51 permet de maintenir les barres de flèches tubulaires telles que 52.

Chaque hauban tel que 53 (figure 8c) se termine par une tête hémisphérique 54 prenant appui sur un épaulement en carbone 55 par l'intermédiaire d'une coupelle de frottement 56, de préférence en acier inoxydable. L'épaulement 55 est prolongé vers l'avant et vers l'arrière de façon à recevoir les supports de barres de flèches 57, ainsi qu'on le voit sur la figure 8b, ces supports faisant partie de la ferrure en forme de fer à cheval 48.

Le mode de mise en place de cette ferrure et sa fixation sur le profil du mât s'effectuent de la manière précédemment décrite.

On se réfère maintenant aux figures 9a à 9d qui illustrent un mode de réalisation de la tête de mât étanche (désignée par la référence 15 sur la figure 2). La figure 9a est une coupe par un plan horizontal de cette tête de mât, les figures 9b,9c et 9d sont respectivement des vues en élévation latérale, en plan et en élévation frontale.

Comme on le voit sur ces figures, la tête de mât comporte une pièce de forme 58 qui est réalisée de façon à assurer l'étanchéité et à venir s'emboîter sur la partie supérieure du profil du mât 1. Cette pièce de forme présente une configuration générale en « chapeau » et elle comporte des nervures internes et externes de manière à assurer son maintien sur le mât. Elle comporte une collerette 60 entourant la partie supérieure du mât pour assurer l'emboîtage sur ce dernier ainsi qu'une partie en saillie 59 pour le passage des drisses. Le dessus de cette pièce d'étanchéité 58 est conformée de façon à recevoir directement soit une poulie de drisse, soit un support de poulie 61.Ce support peut être réalisé sous la forme d'un tube ou d'une portion de tube recevant les axes 62 des poulies et les poulies telles que 63. Le support de poulies 61 est maintenu par collage dans la pièce d'étanchéité 58.

On peut prévoir un cache permettant de masquer les axes de poulies, de loger les feux de position et les capteurs prévus en tête de mât, tout en assurant l'aérodynamisme de la tête de mât.

On voit que les drisses 4 redescendent à l'intérieur du tube 3, comme décrit précédemment en référence à la figure 1b. De même, on voit sur la figure 9a les tubes 5 qui sont prévus pour le passage des fils électriques (alimentation des feux, transmission aux instruments des informations des différents capteurs tels qu'anénomètres etc...). Ainsi qu'on l'a déjà mentionné ci-dessus, les tubes tels que 5 collés à l'intérieur du profil du mât peuvent être remplacés par une cloison 7, également collée dans ce profil.

On décrira maintenant la pièce d'étambrai (désignée par la référence 20 sur la figure 2) qui équipe le mât selon l'invention et dont un exemple de réalisation a été représenté sur les figures 10a et 10b : la figure 10a étant une vue en coupe axiale verticale et la figure 10b étant une vue en plan.

Cette pièce d'étambrai est constituée d'un élément circulaire 64 qui est découpé de façon à recevoir le profil du mât 1. Elle vient prendre appui sur une douille 65, elle-même boulonnée sur le pont 66 du bateau. Sur le profil du mât, on prévoit une collerette 67 qui est collée sur le profil, dans sa partie située au-dessus du pont 66 en venant recouvrir la douille 65, l'étanchéité entre la collerette 67 et la douille étant assurée par l'interposition d'un joint à lèvre 68.

On notera que grâce à cette disposition, le mât bénéficie d'une certaine liberté de déplacement (de l'ordre de quelques centimètres) vers le haut, tout en maintenant les fonctions d'étambrai, d'étanchéité et d'appui.

On se réfère maintenant aux figures 11a à 11d, afin de décrire un premier exemple de réalisation d'un support de pied de mât selon la présente invention, ce support ayant été désigné par la référence 21 sur la figure 2. Sur ces figures, les figures 11a et 11b sont respectivement des vues en coupe axiale verticale, en élévation latérale et frontale et les figures 11c et 11d sont respectivement des vues en plan et en coupe horizontale.

Dans ce premier exemple de réalisation, le support de mât est constitué d'une pièce en carbone désignée dans son ensemble par la référence 69. Cette pièce est conçue de façon à obturer la partie inférieure du profil du mât 1, comme on le voit clairement sur les figures 11a et 11b ainsi que la partie inférieure du tube 3 prévue pour le passage des drisses. Cette pièce présente une configuration générale en « chapeau» et elle comporte des nervures internes et externes de manière à assurer son maintien sur le mât.

A la sortie du tube 3 de passage des drisses, on prévoit une cage 70 pour le logement des reas, cette cage permettant d'extraire les drisses. Les efforts du mât sur le bateau sont transmis par l'intermédiaire d'un support 71 comportant une cavité sphérique dimensionnée de manière à loger une sphère 72 montée à l'extrémité d'un arbre fileté 73 venant se visser dans un support 64 en appui sur le fond du bateau. La position verticale de cette sphère est donc ainsi réglable. A cet effet, on prévoit un méplat sur la sphère 72 afin de faire tourner cette dernière et de permettre de monter et de descendre le mât. La pièce d'obturation 69 comporte des nervures telles que 75 (figure 11d) afin d'assurer la tenue du profil.

Les figures 12a à 12c illustrent une variante de réalisation de la pièce d'étambrai. Dans cette variante, on retrouve les éléments constitutifs de la pièce d'étambrai décrite ci-dessus en référence aux figures 11a à 11d, mais le support sphérique du pied de mât est ici remplacé par un tube cylindrique 76 pouvant être réalisé en stratifié ou en aluminium coulé sur lequel vient s'emboîter la pièce d'obturation 69, ce tube supportant le mât ainsi que la boîte à reas 70.

Il ressort de la description qui précède que l'invention permet de réaliser des mâts en carbone dont toutes les ferrures contribuent à assurer l'étanchéité, cette fabrication étant facile et économique à mettre en oeuvre.

Il demeure bien entendu que la présente invention n'est pas limitée aux exemples de réalisation décrits et représentés ci-dessus, mais qu'elle en englobe toutes les variantes.

## Revendications

1. Mât en carbone réalisé à partir d'un tube, notamment en matériau pré-imprégné, fabriqué par enroulement filamentaire ou par pultrusion, **caractérisé en ce que** ledit tube (1) est maintenu étanche en y fixant par collage les pièces d'accrochage des différents éléments équipant le mât et notamment la pièce de tête de mât (15), la ferrure (16) pour l'accrochage du spinnaker, la ferrure (17) pour l'accrochage de l'étai et des haubans, la ferrure (18) pour l'accrochage des barres de flèches, la ferrure (19) pour l'accrochage de la bôme et les ferrures (20, 21), respectivement d'étambrai et de pied de mât, ces différentes ferrures étant réalisées de manière à contribuer à assurer l'étanchéité du mât.

2. Mât selon la revendication 1, **caractérisé en ce que** les différentes pièces d'accrochage comportent une ferrure en fer à cheval qui est conçue de façon à venir s'appliquer contre les paroi du tube (1) constituant le mât, en épousant le profil de ces dernières, ladite ferrure en fer à cheval présentant des dimensions internes légèrement plus petites que le profil extérieur du mât, et sa mise en place sur ce profil étant assurée à l'aide d'une pince (27), qui vient s'appuyer sur la pièce d'accrochage (29) par l'intermédiaire d'un becquet.

3. Mât selon la revendication 1, **caractérisé en ce que** le collage des pièces d'accrochage sur le tube en carbone (1) constituant le profil du mât s'effectue par injection de colle au travers de canaux (36) prévus dans lesdites pièces.

4. Mât selon la revendication 1, **caractérisé en ce que** lesdites pièces d'accrochage sont réalisées par moulage en mettant en oeuvre un noyau de moule (22) dans lequel est positionné un contre-moule (23), notamment en silicone armé de fibres de verre ou de carbone, des tissus extérieurs et intérieurs multidirectionnels (24) entre lesquels sont mis en place des fils unidirectionnels étant drapés dans le moule, l'ensemble étant ensuite placé dans le moule en silicone (23) puis refermé sur le noyau de moule (22) avant d'être mis sous vide puis placé en étuve ou en autoclave.

5. Mât selon la revendication 4, **caractérisé en ce que**, avant de refermer le contre-moule (23) sur le noyau de moule (22), on place autour du noyau (22) un film (26), notamment en silicone nervuré, en vue d'obtenir les canaux par l'intermédiaire desquels s'effectue l'injection de la colle assurant la fixation de la pièce sur le profil du mât.

6. Mât selon la revendication 1, **caractérisé en ce que** l'on colle, à l'arrière du profil du mât (1) et à l'intérieur de celui-ci, un tube en matière plastique (3) destiné à recevoir les drisses (4), des tubes de plus petit diamètre (5) pouvant être prévus pour le passage des fils électriques au travers du mât.

7. Mât selon la revendication 6, **caractérisé en ce que** la mise en place et la fixation du tube (3) recevant les drisses s'effectuent par collage, en déposant sur ledit tube des bandes adhésives (9) et en plaçant le tube sur un support (10) muni de griffes (11) constituant un berceau sur lequel repose ledit tube, ce support étant poussé à l'intérieur du profil du mât, puis entraîné en rotation de manière que le tube vienne se positionner à l'emplacement approprié dans le profil du mât, en reposant sur les bandes adhésives, une charge (12, 13) étant prévue pour assurer la pression nécessaire à la prise du collage.

8. Mât selon la revendication 1, **caractérisé en ce qu'**il comporte un profil extérieur (8), rapporté sur le profil du mât (1) afin d'assurer la protection des drisses (4) et des fils électriques (6).

9. Mât selon la revendication 1, **caractérisé en ce que** la pièce d'accrochage d'étai ou de prise de spinnaker (16) est constituée de fibres unidirectionnelles et multidirectionnelles et elle est composée d'une ferrure en forme de fer à cheval (31) venant se positionner sur le mât en en épousant la forme extérieure de son profil, cette pièce collée sur le mât recevant un étrier (32) pour l'ancrage de l'étai et la mise en place des poulies de drisse, cet étrier étant maintenu sur la ferrure (31) à l'aide d'un axe (33), une douille métallique (34) étant interposée entre ledit axe et des paliers supports (35) faisant partie intégrante de la ferrure (31).

10. Mât selon la revendication 1, **caractérisé en ce que** la pièce (17) servant à l'accrochage de l'étai et des haubans est constituée d'une ferrure en fer à cheval (38) dont la paroi épouse le profil extérieur du mât et qui comporte deux nervures (39, 39') recevant des étriers porte-haubans (40, 40') qui sont maintenus sur la ferrure (38) à l'aide d'axes d'articulation.

11. Mât selon la revendication 1, **caractérisé en ce que** la pièce (18) supportant les barres de flèches et portant les haubans est constituée d'une ferrure en forme de fer à cheval (41) qui est positionnée sur le profil extérieur du mât en en épousant la forme, cette ferrure comportant des nervures (41, 41') entre lesquelles est interposé un étrier porte-haubans (42) s'appuyant sur un tube de renfort (43), les barres de flèches (44, 44') étant supportées à l'aide d'une douille (45) par l'intermédiaire d'une tige filetée (46) sur laquelle vient se visser une douille (47) recevant l'extrémité respective des barres de flèches.

12. Mât selon la revendication 1, **caractérisé en ce que** la pièce (18) supportant les barres de flèches et portant les haubans est constituée d'une ferrure en forme de fer à cheval (48) qui est positionnée sur le profil extérieur du mât en en épousant la forme, cette ferrure étant constituée d'une peau ondulée et nervurée sur laquelle sont vissées des tiges filetées (49) à l'extrémité desquelles est prévue une sphère (50) sur laquelle vient prendre appui une porté sphérique prévue à l'extrémité de chaque barre de flèches (52).

13. Mât selon la revendication 11, **caractérisé en ce que** chaque hauban (53) se termine par une tête hémisphérique (54) qui prend appui sur un épaulement en carbone (55) par l'intermédiaire d'une coupelle de frottement (56), cet épaulement étant prolongé vers l'avant et vers l'arrière afin de recevoir les supports (57) de barres de flèches, ces supports faisant partie de ladite ferrure (48).

14. Mât selon la revendication 1, **caractérisé en ce qu'**il comporte une tête de mât étanche (15) qui vient s'emboîter sur la partie supérieure du profil du mât (1), cette tête de mât comportant une collerette (60) entourant la partie supérieure du mât ainsi qu'une partie en saillie (59) pour le passage des drisses.

15. Mât selon la revendication 1, **caractérisé en ce que** ladite pièce d'étambrai (20) est constituée d'un élément circulaire (64) conformé de façon à recevoir le profil du mât 1, cette pièce prenant appui sur une douille (65) fixée au pont du bateau, une collerette (67) étant collée sur le profil du mât de façon à venir recouvrir la douille (65), un joint (68) assurant l'étanchéité entre la dite collerette et ladite douille.

16. Mât selon la revendication 1, **caractérisé en ce que** le support de pied de mât (21) est constitué d'une pièce en carbone (69) conçu de façon à obturer la partie inférieure du profil du mât, une cage (70) étant prévue pour le logement des reas.

17. Mât selon la revendication 16, **caractérisé en ce que** les efforts du mât sur le bateau sont transmis par l'intermédiaire d'un support (71) comportant une cavité sphérique dans laquelle vient se loger une sphère (72) montée à l'extrémité d'un arbre fileté (73) en prise dans un support (64) en appui sur le fond du bateau, la position verticale de ladite sphère étant réglable.

18. Mât selon la revendication 16, **caractérisé en ce que** les efforts du mât sur le bateau sont transmis par l'intermédiaire d'un tube cylindrique (76) sur lequel vient s'emboîter la pièce d'obturation (69), ce tube supportant le mât ainsi que la boîte à reas.

## Patentansprüche

1. Kohlenstoffmast, gebildet aus einem Rohr, insbesondere aus einem vorimprägnierten Material, der durch Fadenwickeln oder Pultrusion hergestellt ist, **dadurch gekennzeichnet, daß** das Rohr (1) dicht gehalten ist, indem die Befestigungsteile der verschiedenen, an dem Mast vorgesehenen Elemente durch Kleben an diesem befestigt sind, insbesondere das Kopfteil (15) des Masts, der Beschlag (16) zum Befestigen des Spinnakers, der Beschlag (17) zum Befestigen des Stützbalkens und der Wanten, der Beschlag (18) zum Befestigen der Salinge, der Beschlag (19) zum Befestigen des Baums und die Beschläge (20, 21) für die Fischung bzw. den Mastfuß, wobei die verschiedenen Beschläge derart ausgebildet sind, daß sie die Wahrung der Dichtigkeit des Masts unterstützen.

2. Mast nach Anspruch 1, **dadurch gekennzeichnet, daß** die verschiedenen Befestigungsteile einen hufeisenförmigen Beschlag aufweisen, der derart ausgebildet ist, daß er an den Wänden des den Mast bildenden Rohrs (1) das Profil derselben umschließend anliegt, wobei der hufeisenförmige Beschlag Innenabmessungen aufweist, die geringfügig kleiner als die Außenabmessungen des Masts sind, und wobei die Anbringung desselben an diesem Profil mittels einer Zange (27) erfolgt, die sich an dem Befestigungsteil (29) über einen Ansatz abstützt.

3. Mast nach Anspruch 1, **dadurch gekennzeichnet, daß** das Kleben der Befestigungsteile an das das Profil des Masts bildende Kohlenstoffrohr (1) durch Einspritzen von Kleber durch in den Teilen vorgesehene Kanäle (36) erfolgt.

4. Mast nach Anspruch 1, **dadurch gekennzeichnet, daß** die Befestigungsteile durch Formen unter Verwendung eines Formkerns (22) gebildet sind, in dem eine insbesondere aus mit Glasfasern oder Kohlenstoffasern verstärkte Gegenform (23) und äußere und innere multidirektionale Gewebe (24) in der Form vorgesehen sind, zwischen welchen unidirektionale Fäden angeordnet sind, wobei die Einheit anschließend in der Silikonform (23) angeordnet und vor dem Beaufschlagen mit einem Vakuum wieder um den Formkern (22) geschlossen und anschließend in einen Ofen oder Autoklav plaziert wird.

5. Mast nach Anspruch 4, **dadurch gekennzeichnet, daß** vor dem erneuten Schließen der Gegenform (23) um den Formkern (22) eine Folie (26), insbesondere aus geripptem Silikon, um den Formkern (22) angeordnet wird, um die Kanäle zu erhalten, durch welche das Spritzen des Klebers zum Befestigen des Teiles am Mastprofil erfolgt.

6. Mast nach Anspruch 1, **dadurch gekennzeichnet, daß** an die Rückseite des Profils des Masts (1) und an die Innenseite desselben ein Kunststoffrohr (3) geklebt ist, das der Aufnahme der Hisstaue (4) dient, wobei Rohre mit geringerem Durchmesser (5) für den Durchgang von elektrischen Drähten durch den Mast verwendet werden können.

7. Mast nach Anspruch 6, **dadurch gekennzeichnet, daß** das Anordnen und Befestigen des die Hisstaue aufnehmenden Rohrs (3) durch Kleben erfolgt, indem auf dem Rohr Klebebänder (9) vorgesehen werden und das Rohr auf eine mit Krallen (11) versehene Stütze (10) plaziert wird, welche eine Halterung bildet, auf der das Rohr liegt, wobei diese Stütze in das Mastprofil geschoben wird und anschließend derart drehend angetrieben wird, daß sich das Rohr an der geeigneten Stelle im Mastprofil positioniert, indem es auf den Klebebändern aufliegt, wobei eine Last (12, 13) vorgesehen ist, um den für das Abbinden des Klebers erforderlichen Druck zu gewährleisten.

8. Mast nach Anspruch 1, **dadurch gekennzeichnet, daß** er ein äußeres Profil (8) aufweist, das dem Profil des Masts (1) nachgebildet ist, um den Schutz der Hisstaue (4) und der elektrischen Drähte (6) zu gewährleisten.

9. Mast nach Anspruch 1, **dadurch gekennzeichnet, daß** das Befestigungsteil für den Stützbalken oder das Spinnakeraufnahmeteil (16) aus unidirektionalen und multidirektionalen Fasern gebildet ist und daß es aus einem hufeisenförmigen Beschlag (31) gebildet ist, der das Außenprofil des Masts umschließend am Mast positioniert wird, wobei dieses an den Mast geklebte Teil einen Bügel (32) zum Verankern des Stützbalkens und zum Anbringen der Seilrollen aufnimmt, wobei der Bügel an dem Beschlag (31) mittels einer Achse (33) gehalten ist, wobei eine Metallhülse (34) zwischen der Achse und integrale Bestandteile des Beschlags (31) bildenden Stützlagern (35) angeordnet ist.

10. Mast nach Anspruch 1, **dadurch gekennzeichnet, daß** das Teil (17) zum Befestigen des Stützbalkens und der Wanten aus einem hufeisenförmigen Beschlag (38) besteht, dessen Wand das Außenprofil des Masts umschließt und zwei Rippen (39, 39') aufweist, welche Wantentragbügel (40, 40') aufnehmen, die an dem Beschlag (38) mittels Schwenkachsen gehalten sind.

11. Mast nach Anspruch 1, **dadurch gekennzeichnet, daß** das Teil (18), welches die Salinge stützt und die Wanten trägt, aus einem hufeisenförmigen Beschlag (41) besteht, der an dem Außenprofil des Masts dessen Form umschließend angeordnet ist, wobei der Beschlag Rippen (41, 41') aufweist, zwischen welchen ein Wantentragbügel (42) angeordnet ist, der sich an einem Verstärkungsrohr (43) abstützt, wobei die Salinge (44, 44') durch eine Hülse (45) über eine Gewindestange (46) abgestützt sind, auf welche eine Hülse (47) geschraubt ist, welche das jeweilige Ende der Salinge aufnimmt.

12. Mast nach Anspruch 1, **dadurch gekennzeichnet, daß** das die Salinge stützende und die Wanten tragende Teil (18) aus einem hufeisenförmigen Beschlag (48) besteht, der die Form des Masts umschließend am Außenprofil des Masts angeordnet ist, wobei der Beschlag aus einer welligen und gerippten Schale besteht, auf welche Gewindestangen (49) geschraubt sind, an deren Enden eine Kugel (50) vorgesehen ist, an der sich eine kugelige Lagerfläche am Ende jedes Salings (52) abstützt.

13. Mast nach Anspruch 11, **dadurch gekennzeichnet, daß** jede Want (53) in einem halbkugeligen Kopf (54) endet, der sich an einer Kohlenstoffschulter (55) über eine Reibungsschale (56) abstützt, wobei die Schulter nach vorn und nach hinten verlängert ist, um die Stützen (57) der Salinge aufzunehmen, wobei diese Stützen Teil des Beschlags (48) sind.

14. Mast nach Anspruch 1, **dadurch gekennzeichnet, daß** er einen dichten Mastkopf (15) aufweist, der auf den oberen Teil des Profils des Masts (1) aufgesetzt ist, wobei der Mastkopf einen den oberen Bereich des Masts umgebenden Flansch (60) sowie einen vorspringenden Bereich (59) für den Durchtritt der Hisstaue aufweist.

15. Mast nach Anspruch 1, **dadurch gekennzeichnet, daß** das Fischungsteil (20) aus einem kreisförmigen Element (64) gebildet ist, das zum Aufnehmen des Profils des Masts (1) ausgebildet ist, wobei dieses Teil an einer am Schiffsdeck befestigten Hülse (65) abgestützt ist, wobei ein Flansch (67) auf das Mastprofil derart geklebt ist, daß es die Hülse (65) bedeckt, wobei eine Dichtung (68) die Dichtigkeit zwischen dem Flansch und der Hülse gewährleistet.

16. Mast nach Anspruch 1, **dadurch gekennzeichnet, daß** die Stütze des Mastfußes (21) aus einem Kohlenstoffteil (69) besteht, das derart ausgebildet ist, daß es den unteren Teil des Mastprofils verschließt, wobei ein Käfig (70) für die Aufnahme von Seilrollen vorgesehen ist.

17. Mast nach Anspruch 16, **dadurch gekennzeichnet, daß** die auf das Schiff wirkenden Kräfte des Masts über eine Stütze (71) übertragen werden, die einen sphärischen Hohlraum aufweist, in welchem eine Kugel (72) sitzt, die am Ende einer Gewindewelle (73) angebracht ist, welche mit einer am Boden des Schiffs abgestützten Stütze (64) zusammengreift, wobei die vertikale Position der Kugel einstellbar ist.

18. Mast nach Anspruch 16, **dadurch gekennzeichnet, daß** die auf das Schiff wirkenden Kräfte des Masts über ein zylindrisches Rohr (76) übertragen werden, auf welchem das Verschlußteil (69) aufgesetzt ist, wobei das Rohr den Mast sowie das Seilrollengehäuse stützt.

## Claims

1. A carbon mast made from a tube, especially from a preimpregnated material, produced by filament winding or by pultrusion,
**characterised in that** the said tube (1) is kept sealed by fixing to it by adhesive bonding the hooking components of the different elements forming the mast and in particular the mast head component (15), the iron fitting (16) for hooking on the spinnaker, the iron fitting (17) for hooking on the stay and shrouds, the iron fitting (18) for hooking on the spreaders, the iron fitting (19) for hooking on the boom and the iron fittings (20, 21), respectively for the mast hole and the foot of the mast, these different iron fittings being produced to as to contribute to ensuring the tightness of the mast.

2. A mast according to Claim 1,
**characterised in that** the different hooking components comprise a horseshoe-shaped iron fitting which is designed to come to be applied against the wall of the tube (1) forming the mast, by moulding to the profile of said walls, the said horseshoe-shaped iron fitting having internal dimensions that are slightly smaller than the exterior profile of the mast, and its positioning on this profile being effected by means of pliers (27), which come to rest on the hooking component (29) by means of a beak.

3. A mast according to Claim 1,
**characterised in that** the adhesive bonding of the hooking components onto the carbon tube (1) forming the profile of the mast is performed by injecting adhesive through channels (36) provided in the said components.

4. A mast according to Claim 1,
**characterised in that** the said hooking components are produced by moulding by using a mould insert (22) in which is positioned a counter-mould (23), especially made of silicon reinforced with glass or carbon fibres, multidirectional exterior and interior fabrics (24) between which are positioned unidirectional threads that are draped in the mould, the entirety then being placed in the silicon mould (23) then closed on the mould insert (22) before being placed under vacuum then placed in an oven or in an autoclave.

5. A mast according to Claim 4,
**characterised in that**, before closing the counter-mould (23) on the mould insert (22), a film (26), especially made from fluted silicon, is placed around the insert (22), so as to obtain channels through which the injection of the adhesive is performed, which effects the attachment of the component onto the profile of the mast.

6. A mast according to Claim 1,
**characterised in that** a tube made from plastic material (3) intended to receive the halyards (4) is stuck to the rear of the profile of the mast (1) and to the interior of the said mast, with tubes having a smaller diameter (5) being able to be provided for the passage of electric wires through the mast.

7. A mast according to Claim 6,
**characterised in that** the positioning and fixing of the tube (3) receiving the halyards is performed by adhesive bonding, by applying adhesive strips (9) to the said tube and by placing the tube on a support (10) equipped with claws (11) forming a cradle on which the said tube rests, this support being pushed inside the profile of the mast, then driven in rotation so that the tube comes to be positioned at the appropriate location in the profile of the mast, by resting on the adhesive strips, a weight (12, 13) being provided to ensure the pressure necessary for the hardening of the adhesive.

8. A mast according to Claim 1,
**characterised in that** it comprises an outer profile (8), attached to the profile of the mast (1), to ensure the protection of the halyards (4) and the electric wires (6).

9. A mast according to Claim 1,
**characterised in that** the stay-hooking or spinnaker-attachment component (16) is formed by unidirectional fibres and it consists of a horseshoe-shaped iron fitting (31) which comes to be positioned on the mast whilst moulding to external shape of its profile, this component stuck onto the mast receiving a clamp (32) for anchoring the stay and the positioning of halyard pulleys, this clamp being held on the fitting (31) by means of a pin (33), a metallic bush (34) being interposed between the said pin and support bearings (35) forming an integral part of the iron fitting (31).

10. A mast according to Claim 1,
**characterised in that** the component (17) serving for the hooking of the stay and of the shrouds is formed by a horseshoe-shaped iron fitting (38), the wall of which moulds to the outer profile of the mast and which comprises two ribs (39, 39') receiving shroud-bearing clamps (40, 40') which are held on the iron fitting (38) by means of hinge pins.

11. A mast according to Claim 1,
**characterised in that** the component (18) supporting the spreaders and bearing the shrouds is formed by a horseshoe-shaped fitting (41) which is positioned on the outer profile of the mast whilst moulding to its shape, this iron fitting comprising ribs (41, 41') between which a shroud-bearing clamp (42) is interposed, which rests on a reinforcing tube (43), the spreaders (44, 44') being supported by a bush (45) by means of a screw rod (46) onto which a bush (47) receiving the respective end of the spreaders comes to be screwed.

12. A mast according to Claim 1,
**characterised in that** the component (18) supporting the spreaders and bearing the shrouds is formed by a horseshoe-shaped iron fitting (48) which is positioned on the outer profile of the mast whilst moulding to its shape, this fitting being formed by a corrugated, fluted skin onto which are screwed screw rods (34) at the end of which is provided a sphere (50) onto which a spherical bearing surface provided at the end of each spreader (52) comes to bear.

13. A mast according to Claim 11,
**characterised in that** each shroud (53) ends in a hemispherical head (54) which rests on a carbon shoulder (55) by means of a friction cup (56), this shoulder being extended to the front and to the rear so as to receive supports (57) for spreaders, these supports forming part of the said iron fitting (48).

14. A mast according to Claim 1,
**characterised in that** it comprises a sealed mast head (15) which comes to fit onto the upper part of the profile of the mast (1), this mast head comprising a flange (60) surrounding the upper part of the mast as well as a protruding part (59) for the passage of the halyards.

15. A mast according to Claim 1,
**characterised in that** the said mast hole component (20) is formed by a circular element (63) shaped so as to receive the profile of the mast 1, this component resting on a bush (65) fixed to the bridge of the boat, a flange (67) being stuck onto the profile of the mast so as to cover the bush (65), with a joint (68) ensuring tightness between the said flange and the said bush.

16. A mast according to Claim 1,
**characterised in that** the mast foot support (21) is formed by a carbon component (69) designed so as to seal the lower part of the profile of the mast, a cage (70) being provided for housing sheaves.

17. A mast according to Claim 16,
**characterised in that** the loads of the mast on the boat are transmitted by means of a support (71) comprising a spherical cavity into which a sphere (72) comes to be housed, which is mounted at the end of a screw rod (73) engaged in a support (64) resting on the bottom of the boat, it being possible to regulate the vertical position of the sphere.

18. A mast according to Claim 16,
**characterised in that** the loads of the mast on the boat are transmitted by means of a cylindrical tube (76) onto which the sealing part (69) comes to fit, this tube supporting the mast and also the sheave box.
